# EUROPÄISCHE PATENTSCHRIFT

(11) **EP 0 167 608 B1**
(45) Veröffentlichungstag und Bekanntmachung des Hinweises auf die Patenterteilung: **07.09.1988**
(21) Anmeldenummer: 85900658.7
(22) Anmeldetag: 03.01.1985
(51) Int. Cl.: F02P 23/04

(54) **BRENNKRAFTMASCHINE MIT ZÜNDUNG DURCH IN DIE BRENNKAMMER EINFÜHRBARE HOCHENERGETISCHE STRAHLEN**
INTERNAL COMBUSTION ENGINE WITH IGNITION BY HIGH ENERGY RAYS INTRODUCED INTO THE COMBUSION CHANGER
MOTEUR A COMBUSTION INTERNE AVEC ALLUMAGE PAR RAYONS D'ENERGIE ELEVEE INTRODUITS DANS LA CHAMBRE DE COMBUSTION

(30) Priorität: 03.01.1984 DE 3400034
(43) Veröffentlichungstag der Anmeldung: 15.01.1986
(73) Patentinhaber: SCHICK, Joachim, D-5020 Frechen-Königsdorf (DE); KANIUT, Herbert Maximilian, D-5000 Köln 71 (DE)
(72) Erfinder: SCHICK, Joachim, D-5020 Frechen-Königsdorf (DE); KANIUT, Herbert Maximilian, D-5000 Köln 71 (DE)
(74) Vertreter: Dorner, Jörg, Dr.-Ing.
(86) Internationale Anmeldenummer: EP8500002
(87) Internationale Veröffentlichungsnummer: WO8503109

(56) Entgegenhaltungen:
- GB-A- 1 236 561
- GB-A- 1 360 196
- US-A- 4 416 226
- Patents Abstracts of Japan, Band 7, No. 169, 26. Juli 1983, Seite (M-231)(1314) & JP A 5874875, 6. Mai 1983 & US, A, 4434753
- Patents Abstracts of Japan, Band 7,No. 291, 27. Dezember 1983, Seite (M-265)(436) & JP A 58162773

## Beschreibung

Die Erfindung betrifft eine Brennkraftmaschine, bei welcher ein zündbares Brennstoffgemisch während einer Verdichtungsphase mittels eines Hubkolbens oder eines Kreiskolbens in einem Brennkammerraum verdichtet wird, mit in diesen Brennkammerraum einmündenden Lichtleitern, über welche von einer Lichtquellenanordnung ausgehende hochenergetische Strahlung in Form mehrerer Strahlen, insbesondere Laserstrahlen in die Brennkammer einführbar ist.

Es ist bereits bekannt, ein in einem Brennkammerraum eingeschlossenes zündbares Brennstoffgemisch zum Zündzeitpunkt mittels Strahlung zu zünden, welche mittels einer geeigneten Optik auf einen Punkt innerhalb des das verdichtete zündbare Brennstoffgemisch enthaltenden Brennkammerraumes fokussiert wird. Dieser Brennpunkt entspricht dem Lichtbogen oder Zündfunken zwischen den Elektroden der Zündkerze eines herkömmlichen Zündsystems und bildet den Ausgangspunkt von Flammenfronten, die sich durch das zündbare Brennstoffgemisch hindurch zu den Brennkammerwänden und zur diesen benachbarten Kolbenstirnfläche hin ausbreiten. Es hat sich gezeigt, daß bei Ausbreitung der Flammenfronten von einem Punkte innerhalb des Brennkammerraumes aus vergleichsweise fette zündbare Brennstoffgemische für eine ordnungsgemäße Wirkungsweise Voraussetzung sind, wobei diese fetten Gemische wiederum die Ursache für eine vergleichsweise hohe Schadstoffemission durch die Abgase der betreffenden Brennkraftmaschine sind.

Breitet sich aber bei Verwendung magererer zündbarer Brennstoffgemische die Flammenfront langsamer aus oder kommt es bereichsweise zu einem Erlöschen der Flammenfront, so kann ein vollständiges Durchzünden des verdichteten zündbaren Brennstoffgemisches gestört werden und mitunter läuft der Kolben bei Beginn des Expansionstaktes der Flammenfront gleichsam davon, wodurch die Leistung der Brennkraftmaschine herabgesetzt wird und sich wiederum die Schadstoffemission erhöht.

Aus der US-Patentschrift 4314530 ist eine Brennkraftmaschine der eingangs beschriebenen Art bekannt, bei der über mehrere Lichtleiter von mehreren Lichtquellen aus Laserstrahlen in den das verdichtete zündbare Brennstoffgemisch enthaltenden Brennkammerraum mit dem Ziele eingeleitet werden, an mehreren Punkten, die sich längs der Laserstrahlen in ihrem den Brennkammerraum durchsetzenden Abschnitt aneinanderreihen, elementare Zündvorgänge auszulösen, um auf diese Weise eine vollständigere Verbrennung durch die hochenergetische Strahlung auslösen zu können. Bei diesem bekannten System kann es jedoch vorkommen, daß insbesondere bei der Verwendung magerer zündbarer Brennstoffgemische bevorzugt nur bestimmte Flächenbereiche des Querschnittes des Zylinders mit Punkten belegt werden, in denen elementare Zündvorgänge ausgelöst werden, so daß eine stark unregelmäßige Beanspruchung des Kolbens und der Zylinderwände auftritt und eine angestrebte gleichmäßige Zündung des verdichteten zündbaren Brennstoffgemisches nicht erreicht wird.

Ferner ist es aus der japanischen Patentanmeldung 56-173934 bekannt, in einen ein zündbares Brennstoffgemisch enthaltenden Brennkammerraum Laserstrahlen in solcher Weise einzuleiten und innerhalb des Brennkammerraumes zu führen, daß eine Fokussierung der Laserstrahlen an einer Mehrzahl von Brennpunkten innerhalb des Brennkammerraumes erfolgt. Auch diese bekannte Art und Weise der Strahlungszündung ermöglicht nicht .ein im wesentlichen gleichmäßiges Zünden des verdichteten zündbaren Brennstoffgemisches und hat überdies den Nachteil eines beträchtlichen technischen Aufwandes.

Aus der japanischen Patentanmeldung 58-162 773 ist es ferner bekannt, in eine an den Zylinderraum einer Brennkraftmaschine angrenzende und mit dem Zylinderraum verbundene Wirbelkammer von einem Laser aus mittels eines Lichtleiters Laserstrahlen einzuführen und auf einen Punkt in der Wirbelkammer zu fokussieren, wobei in Richtung auf diesen Punkt hin auch die Brennstoffeinspritzung erfolgt. Der Fortschritt des Zündvorganges und die Geschwindigkeit der Ausbreitung der Flammenfront ist bei dieser bekannten Konstruktion von dem Brennstoffeinspritzvorgang abhängig, wobei die Zündung wiederum von dem Punkt der Fokussierung der Laserstrahlung ausgeht und die Kolbenstirnfläche nicht unmittelbar von der Expansionswelle getroffen wird.

Durch die Erfindung soll die Aufgabe gelöst werden, eine Brennkraftmaschine der eingangs kurz beschriebenen allgemeinen Art in solcher Weise auszugestalten, daß auch bei Verwendung magerer und sehr magerer zündbarer Brennstoffgemische gleichzeitig ein hoher Wirkungsgrad, eine geringe Schadstoffemission durch die Abgase und ein vergleichsweise einfacher Aufbau der Brennkraftmaschine erreicht werden.

Diese Aufgabe wird erfindungsgemäß dadurch gelöst, daß mindestens zum Zündzeitpunkt in der Brennkammer ein von einer Vielzahl der Strahlen in Gestalt eines Strahlenfächers durchsetzter, schichtförmiger Raum erzeugbar ist, der von den Brennkammerwänden und der diesen gegenüberliegenden Kolbenstirnfläche kleinräumig umschlossen wird, und daß die Anordnung so getroffen ist, daß zum Zündzeitpunkt mindestens in einem wesentlichen Querschnittsbereich des schichtförmigen Raumes elementare Zündvorgänge solchermaßen auslösbar sind, daß die von benachbarten elementaren Zündvorgängen ausgehenden Flammenfronten sich vor einer wesentlichen Verlagerung der Kolbenstirnfläche im Expansionstakt treffen.

Dies bedeutet, daß erfindungsgemäß in dem das verdichtete zündbare Brennstoffgemisch enthaltenden Brennkammervolumen in Gestalt eines flachen, beispielsweise scheibenförmigen Raumgebildes eine Schicht geschaffen wird, die netzartig oder gitterartig von einer Vielzahl von hochenergetischen Strahlen durchsetzt ist, so daß im Zündzeitpunkt in dieser Schicht eine sich im wesentlichen über den gesamten Zylinderquerschnitt oder Brennkammerquerschnitt erstreckende Zündschicht erzeugt werden kann, von der aus sich dem Brennkammerquerschnitt im wesentlichen entsprechende Flammenfronten zum einen zu den Brennkammerwänden hin und zum anderen zur Kolbenstirnfläche hin stabile Flammenfronten ausbreiten, bevor eine wesentliche Bewegung der Kolbenstirnfläche in der Expansionsphase stattgefunden hat.

Erfindungsgemäß kann die Erzeugung der Zündschicht im vorgenannten Sinne durch eine Anzahl von Maßnahmen unterstützt werden.

Eine dieser Maßnahmen sieht vor, daß eine besonders hohe Verdichtung des zündbaren Brennstoffgemisches stattfindet, so daß die Molekularbewegung innerhalb des das verdichtete zündbare Brennstoffgemisch enthaltenden Brennkammerraumes mit hoher statistischer Wahrscheinlichkeit eine ausreichend große Anzahl von die Zündung bewirkenden Molekülkombinationen in die Vielzahl hochenergetischer Strahlen innerhalb des Brennkammerraumes treibt.

Eine weitere Möglichkeit zur Unterstützung der Bildung der Zündschicht besteht in der Beigabe von Strahlungsabsorptionsmitteln zum zündbaren Brennstoffgemisch, wobei entsprechende Absorptionsmittels weiter unten im einzelnen angegeben seien.

Außerdem kann eine Verbesserung der Auslösung der Zündvorgänge durch ein Pulsieren der zündauslösenden Strahlung erreicht werden. Je nach verwendetem Brennstoffgemisch und je nach Drehzahl der Brennkraftmaschine können Pulsfrequenzen im Bereich von 500 Hz bis 1 MHz zur Anwendung kommen.

Weiterhin ist es für eine verbesserte Wirkungsweise der Brennkraftmaschine der hier vorgeschlagenen Art bedeutsam, wenn die Brennkammerwände und die Kolbenstirnfläche so geformt sind, daß sie mindestens bereichsweise zu der von den Strahlen durchsetzten Schicht in geringem Abstand parallel verlaufen. Die Brennkammerform ist also vorzugsweise so gewählt, daß sie an die von Strahlen durchsetzte Schicht des Brennkammerraumes optimal angepaßt ist, so daß die Wände der Brennkammer die zündenden Lichtstrahlen kleinräumig umschliessen. Die Anordnung kann auch so getroffen sein, daß die zündenden Lichtstrahlen den Brennkammerraum in der Verdichtungsphase raumfüllend bestreichen. Auf diese Weise erhält man eine zuverlässige Zündung bei mageren Luft-Kraftstoff-Gemischen, z. B. bis X etwa gleich 1,7 sowie auch bei supermageren Luft-Kraftstoff-Gemischen, z. B. bis über etwa 2,0.

Wie bereits gesagt, können die Strahlen in großer Anzahl mittels Lichtleitern in den Brennkammerraum eingeführt werden, wobei die Lichtleiter außerhalb des Brennkammerraumes von einer gemeinsamen Lichtquelle, insbesondere einem Laser, wegführen. Besondere Kühlvorrichtungen schützen zweckmäßig sowohl die Lichtleiter als auch die Lichtquelle vor der Temperatureinwirkung aufgrund der Wärme, welche vom Motorblock durch Strahlung oder Wärmeleitung übertragen wird. Dabei können die Lichtleiter in ortsfest oder auswechselbar ausgebildeten Lichtleitergehäusen geführt sein.

Eine besonders zweckmäßige Ausführungsform für Hubkolben-Brennkraftmaschinen sieht vor, daß die einzelnen Lichtleiter in einem Lichtleitergehäuse in Gestalt eines Lichtleiterringes geführt sind, wobei eine gemeinsame Lichtquelle sich an einem Punkt am Außenumfang des Lichtleiterringes befindet und die Lichtleiter von der Lichtquelle ausgehend und sich umfangsmäßig verteilend schließlich radial nach einwärts in Richtung auf die Bohrung des Lichtleiterringes verlaufen, welche dem Zylinderquerschnitt entspricht, um schließlich in dei Bohrungsinnenwand des Lichtleiterringes von allen Seiten her an einer Vielzahl von Punkten einzumünden.

Eine andere Ausführungsform, welche sich sowohl für Hubkolben-Brennkraftmaschinen als auch für Kreiskolben-Brennkraftmaschinen eignet, enthält als Lichtleitergehäuse einen rotationssymmetrischen Körper mit einer Strahleintrittsfläche und einer Strahlaustrittsfläche, von der aufgrund eines divergierenden Verlaufes der einzelnen Lichtleiter in den rotationssymmetrischen Körper ein Strahlenfächer in den Brennkammerraum hinein austritt.

Nachfolgend werden einige Ausführungsbeispiele unter Bezugnahme auf die anliegende Zeichnung näher erläutert. Es zeigen :
Fig. 1 einen Längsschnitt durch eine Hubkolben-Brennkraftmaschine mit einem Zündsystem der hier angegebenen Art und in einer Bauart ohne Zylinderkopfdichtung,
Fig. 2 einen Querschnitt durch die Brennkraftmaschine nach Figur 1 entsprechend der in Figur 1 angedeuteten Schnittlinie A-A,
Fig. 3 einen Längsschnitt durch eine Hubkolben-Brennkraftmaschine in einer anderen Ausführungsform sowie in einer Bauart mit Zylinderkopfdichtung,
Fig. 4 eine Hälfte eines Lichtleitereinsatzes zur Einleitung der zündenden Lichtstrahlen in den Brennkammerraum der Hubkolben-Brennkraftmaschinen nach den Figuren 1 und 3,
Fig. 5 eine Stirnansicht zweier zusammengefügter Hälften des Lichtleiter-Einsatzes gemäß Figur 4,
Fig. 6 einen Längsschnitt durch eine wiederum andere Ausführungsform einer Hubkolben-Brennkraftmaschine mit einem Lichtleitergehäuse in Gestalt eines Lichtleiterringes, der mit Hilfe eines Lichtleiterkabels an ein entfernt angeordnetes strahlenerzeugendes Gerät angeschlossen ist,
Fig. 7 eine teilweise im Schnitt gezeichnete Ansicht des Lichtleiterringes der Brennkraftmaschine gemäß Figur 6 entsprechend der in dieser Zeichnungsfigur angedeuteten Schnittebene C-C,
Fig. 8 einen Schnitt durch eine Kreiskolben-Brennkraftmaschine mit einem Zündsystem der hier angegebenen Art,
Fig. 9 eine Schnittdarstellung durch die Brennkraftmaschine gemäß Figur 8 entsprechend der in dieser Zeichnungsfigur angedeuteten Schnittebene D-D,
Fig. 10 eine Teilansicht des Kreiskolbens der Brennkraftmaschine gemäß Figur 8 entsprechend der in Figur 8 durch den Pfeil E angedeuteten Blickrichtung und
Fig. 11 ein Doppeldiagramm zur Erläuterung der Zusammenhänge bei der Verbrennung supermagerer zündbarer Gemische.

Die Brennkraftmaschine nach Figur 1 weist einen Motorzylinder 12 auf, dessen Zylinderkopf einstückig mit dem Zylinderblock verbunden ist. Innerhalb des Zylinders ist der in üblicher Weise mit der Pleuelstange 16 verbundene Hubkolben 14 geführt. Der Hubkolben 14 besitzt eine ebene Stirnfläche, welche einer entsprechenden ebenen Brennkammerwand gegenübersteht, wobei die im Zylinderkopfteil 17 befindlichen Ventile in diese Ebenen, in einer Radialfläche relativ zur Zylinderachse gelegenen Brennkammerwand ausmünden, wodurch sich eine sehr einfache Bauweise ergibt. Zwischen dem Zylinderblock und dem Zylinderkopf 17 befindet sich eine in den oberen Bereich des Zylinderraumes einmündende, etwa radial zur Zylinderachse orientierte Bohrung mit kegeligem Grund, in die ein ein kegelstumpfförmiges Vorderende aufweisender Lichtleitereinsatz 1 als Lichtleitergehäuse über eine kegelförmige Ringdichtung 22, beispielsweise aus Kupfer, eingesetzt ist. Der Lichtleitereinsatz 1 ist unter Zwischenlage eines Druck-Ausgleichsringes 46, der punktförmige Druckkonzentrationen am Lichtleitereinsatz 1 vermeidet, vermittels eines mit Stützbeinen 21 ausgerüsteten Halteflansches 20 in der aus Figur 1 ersichtlichen Weise an dem Zylinderblock 12 bzw. dem Zylinderkopf 17 befestigt. In dem Lichtleitereinsatz 1 verlaufen Vielfachlichtleiter 31 von einer Strahleintrittsfläche 38 des Lichtleitereinsatzes zu einer konvex gekrümmten Strahlaustrittsfläche 36 in der aus Figur 2 ersichtlichen Weise solchermaßen, daß die in dem flachscheibenförmigen Brennkammerraum bzw. Zylinderraum verlaufenden zündenden Lichtstrahlen 30 innerhalb des genannten Raumes eine von Lichtstrahlen vielfach durchsetzte dünne Schicht erfüllen.

Im einzelnen ist zu dem Lichtleitereinsatz 1 festzustellen, daß dieser aus technischer Keramik oder aus Invar-Stahl gefertigt sein kann, während die Lichtleiter im Inneren aus Quarz gefertigt sein können. Wie weiter unten im Zusammenhang mit den Figuren 4 und 5 ausgeführt wird, ist der Lichtleitereinsatz 1 vorzugsweise aus zwei Hälften 33 gefertigt, die an ihren zueinander gekehrten Berührungsflächen eingearbeitete Rillen für die Aufnahme der Lichtleiter 31 haben. Vorzugsweise werden zwei Halbfächer der Lichtleiter gebildet, die in zwei Ebenen dicht übereinander austreten. Die Strahlaustrittsfläche 36 hat kleinen Durchmesser, um eine geringe Wärmeaufnahme zu erreichen Die konvexe Form dient der leichteren Säuberung. Die beiden Hälften 33 des Lichtleitereinsatzes 1 werden nach dem Zusammenfügen beispielsweise durch Verkleben oder Verlöten mit Silberlot insbesondere an den Dichtflächen und den Krafteinleitungsflächen bearbeitet. Die Strahleintrittsfläche 38 und die Strahlaustrittsfläche 36 werden feinst bearbeitet. Die erwähnte, beispielsweise aus Kupfer bestehende Ringdichtung 22 bewirkt eine gute Wärmeableitung von dem Lichtleitereinsatz zum Kühlwassermantel der Brennkraftmaschine hin. Die Kühlung ist so eingestellt, daß einerseits die Strahlaustrittsfläche 36 von Kraftstofftröpfchen freigehalten wird, andererseits aber ein Glühen der Strahlaustrittsfläche 36 verhindert wird.

Der Halteflansch 20 ist vorzugsweise als Dreiecksflansch mit drei Halteschrauben und drei Stützbeinen 21 ausgebildet. Durch die mittlere Öffnung des Halteflanches reicht ein hinterer zylindrischer Ansatz des Lichtleitereinsatzes 1 hindurch und der Halteflansch übt eine Druck-Haltekraft auf die planare Ringfläche des Lichtleitereinsatzes 1 über den Druckausgleichsring 46 aus, der aus Aluminium oder Kupfer gefertigt sein kann. Das Tiefenmaß der mit kegeligem Grund ausgebildeten Aufnahmebohrung für den Lichtleiteransatz 1 von der Abstützfläche des Halteflansches 20 aus ist so toleriert, daß die Ringdichtung 22 dann abdichtet, wenn die Stützbeine 21 des Halteflanches 20 sich gegen die Abstützfläche kraftschlüssig aufsetzen. Außerdem hat der Halteflansch 20 einen äußeren Zentrierbund 24, auf den eine Zentrierkappe 29 eines Gehäuses 25 mit Schiebesitz paßt, wobei das Gehäuse 25 ein strahlenerzeugendes Gerät 5, insbesondere einen Laser umschließt. Aus dem strahlenerzeugenden Gerät 5 tritt ein Strahlenbündel mittig aus und wird auf die Eintrittsenden der Lichtleiter 31 in der Mitte der Strahleneintrittsfläche 38 des Lichtleitereinsatzes 1 zentriert.

Das Gehäuse 25 für das strahtenerzeugende Gerät 5 hat drei Kühleinrichtungen, um die Wärme der Brennkraftmaschine vom strahienerzeugenden Gerät 5 abzuhalten und auch die im strahlenerzeugenden Gerät 5 selbst erzeugte Wärme wirksam abzuleiten. Eine Kühleinrichtung bildet die aus den Figuren 1 und 2 ersichtliche Anordnung äußerer Kühlrippen, die dafür sorgen, daß das hintere Ende des Gehäuses, an das das strahlenerzeugende Gerät 5 angeschlossen ist, kühler ist, als das an der Brennkraftmaschine befestigte vordere Ende des Gehäuses 25.

Die zweite Kühleinrichtung ist durch eine solche Gestaltung des Gehäuses 25 geschaffen, daß ein Kühlluftstrom durch das Gehäuse zustande kommt, der am hinteren Ende in das Gehäuse bei 26 eintritt und am vorderen, am brennkraftmaschinenseitigen Ende des Gehäuses bei 28 austritt.

Schließlich hat eine dritte Kühleinrichtung die Gestalt eines Strahlungs-Schutzringes und Kühlluft-Leitringes 27 mit polierter Oberfläche, der die Wärmestrahlung des Halteflansches 20 vom strahlenerzeugenden Gerät 5 abhält und die Kühlluft auf das Geräteende richtet.

Wird das hier vorgeschlagene Zündsystem auf eine Hubkolben-Brennkraftmaschine angewendet, welche eine Zylinderkopfdichtung aufweist, so kann der Lichtleitereinsatz 1 und das strahlenerzeugende Gerät 5 gemäß Figur 3 eine von der lotrechten Stellung mit Bezug auf die Zylinderachse verschiedene Stellung einnehmen und das System kann in der aus der Zeichnung ersichtlichen Weise an den Zylinderkopf 17 angeschlossen sein. Die Zylinderkopfdichtung ist in Figur 3 mit 23 bezeichnet. Im übrigen sind in Figur 3 dieselben Bezugszeichen verwendet, wie sie in den Figuren 1 und 2 für entsprechende Bauteile eingetragen sind.

Während bei der Ausführungsform nach den Figuren 1 und 2 der Brennkammerraum in der Verdichtungsphase die Gestalt einer flachen Scheibe hat, in die der Fächer der zündenden Strahlen von der Scheibenperipherie radial nach. innen auf der halben Scheibenhöhe eingeleitet wird, kann eine entsprechende enge Umschließung des Strahlenfächers durch die Brennkammerwände und die Kolbenstirnfläche bei der Ausführungsform nach Figur 3 dadurch erreicht werden, daß der Kolbenboden einen rotationssymmetrischen Höcker 18 erhält, der eine sphärische Kuppe und ausgerundete Übergänge zum Kolbenboden aufweist und dessen Achse zur Kolbenachse einen bei 19 angedeuteten exzentrischen Abstand besitzt.

Im übrigen ist zu den Ausführungsformen nach den Figuren 1 und 2 sowie nach Figur 3 zu bemerken, daß ein Speisegerät 7 zur Beaufschlagung des strahlenerzeugenden Gerätes 5 über eine Zuleitung vom Zündkontakt an der Nockenwelle her gesteuert wird. Die Stromversorgung ist mit 10 bezeichnet und bei 11 ist der Zündschalter am Zündschlüssel angedeutet.

Die Figuren 6 und 7 zeigen eine besonders zweckmäßige Ausführungsform des Lichtleitergehäuses für eine Brennkraftmaschine mit einem vom Zylinderblock 12 getrennten Zylinderkopf 17. Das Lichtleitergehäuse hat bei dieser Ausführungsform die Gestalt eines Lichtleiterringes 2, welcher, wie aus Figur 6 ersichtlich, aus zwei Hälften 35 zusammengesetzt ist. Diese Hälften weisen wiederum an ihren einander zugekehrten Berühungsflächen eingearbeitete Rillen für die Aufnahme von Lichtleitern 32 auf und die darin untergebrachten Lichtleiter führen von der Strahleintrittsfläche 39 zu der der Zylinderinnenfläche angepaßten Strahlaustrittsfläche 37. Die bei der zuvor beschriebenen Ausführungsform gemäß Figur 4 mit 34 bezeichneten Rillen haben eine Tiefe entsprechend dem Durchmesser der Lichtleiter, so daß die eine Hälfte des Lichtleiterkörpers die Lichtleiter zur Ausbildung eines Strahlenfächers trägt, während die jeweils andere Hälfte des Lichtieiterkörpers die Lichtleiter zur Ausbildung des zweiten Strahlenfächers beherbergt. In dem Lichtleiterring 2 können an den einander zugekehrten Flächen der Hälften 35 Halbrillen ausgebildet sein, so daß Kanäle zum Auslegen der Lichtleiter 32 in einer einzigen Ebene nach dem Zusammensetzen der Lichtleiterringhälften entstehen. Der Lichtleiterring 2 hat. eine geringe Gesamthöhe, um eine kleine Strahlaustrittsfläche 37 zum Zwecke einer nur geringen Wärmeaufnahme zu verwirklichen.

Die beiden Lichtleiterringhälften 35 können wiederum aus technischer Keramik oder aus Invar-Stahl gefertigt sein und miteinander verklebt oder mit Silberlot verlötet werden. Die Zylinderkopfdichtungen 23 zu beiden Seiten des Lichtleiterringes 2 bewirken eine angemessene Kühlung des Ringes durch entsprechende Wärmeabfuhr zum Kühlwassermantel der Brennkraftmaschine hin, wobei ähnliche Verhältnisse herrschen wie dies für den Lichtleitereinsatz 1 der zuvor beschriebenen Ausführungsformen dargelegt wurde.

Fernerhin ist bemerkenswert, daß bei der Ausführungsform nach den Figuren 6 und 7 ein strahlenerzeugendes Gerät, beispielsweise ein Laser 6, weicher von dem Speisegerät 7 beaufschlagt wird, von der Brennkraftmaschine entfernt angeordnet und mit dem Lichtleiterring 2 über ein Lichtleiterkabel 3 sowie eine Lichtleiterkupplung 4 verbunden ist.

Es sei aber darauf hingewiesen, daß diese Ausbildung auch bei Ausführungsformen nach den Figuren 1 und 2 oder nach Figur 3 angewendet werden kann, während umgekehrt die Verbindung des Lichtleitereinsatzes 1 der zuvor beschriebenen Ausführungsformen mit dem strahlenerzeugenden Gerät auch über Lichtleiterkabel und Lichtleiterkupplung, wie in Figur 6 und Figur 7 gezeigt, vorgenommen werden kann.

Wie in den Figuren 8 bis 10 gezeigt, kann der Lichtleitereinsatz 1 auch für Wankel-Kreiskolben-Brennkraftmaschinen verwendet werden, hat jedoch eine größere Länge als bei Hubkolben-Brennkraftmaschinen, weil die nach der Epitrochoide geformte Gehäusewand des mit Zu- und Abstromkanälen versehenen Motorgehäuses 13 einen flachen Eintrittswinkel für die Lichtstrahlen fordert, wie in Figur 8 gezeigt. Deshalb ist es zweckmäßig, am Halteflansch 20 einen zusätzlichen Zentrieransatz 47 vorzusehen, der in eine entsprechende Ausdrehung im Gehäuse der Brennkraftmaschine mit engem Schiebesitz Aufnahme findet. Der Zentrieransatz kann aber auch bei kürzeren Lichtleitereinsätzen für Hubkolben-Brennkraftmaschinen vorgesehen werden.

Der Kreiskolben 15, welcher mit UmfangsDichtleisten 41 und einem Flammenrückhalter 42 in Form zusätzlicher Dichtleisten mit begrenztem Hub versehen ist, wobei Haltestücke 43 die Hubbegrenzung der Flammenrückhalter 42 vornehmen, ist am Kreiskolbenboden mit Brennraum-Längsrillen 40 ausgestattet, die auf jeder Seite des dreieckigen Kolbens von annähernd einer Umfangsdichtleiste bis zur anderen Umfangsdichtleiste reichen. In diese Längsrillen 40, die mit der trochoiden Wand eine flache rechteckige Brennkammer bilden, werden vom Mittelbereich einer Rechtecksseite der Brennkammer in halber Brennkammerhöhe die zündenden Lichtstrahlen 30 eingeleitet.

Eine Besonderheit des gezeigten Wankel-Kreiskolben-Brennkraftmotors ist der zusätzliche Flammen-Rückhalter 42 in Form der nur am Umfang abdichtenden zusätzlichen Dichtleiste mit begrenztem Hub jeweils vor den Umfangsdichtleisten 41, d. h., den Umfangsdichtleisten voreilend. Durch die Hubbegrenzung berühren die Flammen-Rückhalter 42 nicht die ganze trochoidal geformte Gehäusewand, sondern nur die abgeflachten Teile der Trochoide.

Die Wirkung der Flammen-Rückhalter veranschaulicht Figur 10. Wenn die Umfangsdichtleisten 41 den Brennkammerschlitz 44 zur Einleitung der zündenden Lichtstrahlen passieren, wobei der Schlitz breiter ist als die sogenannte Schuß- öffnung bei funkenelektrischer Zündung, umströmen die Verbrennungsgase 45 die Flammenrückhalterleisten an beiden Seiten, sodann den schmalen Spalt zwischen Kreiskolben und Trochoide zwischen den beiden Dichtleisten 41 und 42 nach innen und gelangen schließlich außerhalb der Umfangsdichtleiste 41 und auf der Breite des Schlitzes 44 in das Frischgas der nachfolgenden Kammer. Dabei werden die Brenngase durch die kühlen Maschinenteile und insbesondere durch die Trochoidenwand abgekühlt und die Flamme verlöscht. Gleichzeitig wird aus dem Raum zwischen den beiden Dichtleisten das Frischgas in die nachfolgende Kammer zurückgeblasen und kann im weiteren Verlauf des Kreiskolbenprozesses nicht mehr als unverbrannter Kohlenwasserstoffanteil in die Auspuffgase gelangen, wodurch die Kohlenwasserstoffemission in den Auspuffgasen herabgesetzt wird. Die Flammenrückhalterleisten 42 können aus Kohle oder aus technischer Keramik gefertigt sein.

In Figur 10 sind die Zusammenhänge des super-mageren Verbrennungs-Konzeptes mit Hilfe bekannter Brennkraftmaschinen-Diagramme und bei einer mittleren Turbulenz in der Brennkammer dargestellt. Die Entflammungsgrenze ist mit 62, die Klopfgrenze bei z. B. ROZ = 92 mit 63 bezeichnet. Ferner sind bei 64 die Abmagerungsgrenze bei elektrischer Einpunkt-Funkenzündung und bei 65 der Arbeitsbereich bei elektrischer Einpunkt-Funkenzündung angedeutet. Der Bereich 66 ist der Arbeitsbereich bei Lichtstrahlzündung unter Verwirklichung einer Vielzahl von Punkten mit elementaren Zündvorgängen. Der Pfeil 67 kennzeichnet die Verschiebung der Abmagerungsgrenze 64 durch die Lichtstrahlzündung. Bei 68 ist ein Konstruktionspunkt für eine lichtstrahlgezündete Brennkraftmaschine beispielsweise eingetragen. Mit 69, 70, 71 und 72 sind die Kennlinien der Kohlenwasserstoffemission bei Zündung mit einem Zündfunken bzw. mit zwei Zündfunken bzw. mit drei Zündfunken bzw. mit fünf Zündfunken in das Diagramm eingezeichnet.

Die Figur 10 ist ein Doppel-Diagramm, das im oberen Teil die bekannten Beziehungen zwischen dem Luft-Kraftstoff-Verhältnis \ und der Verdichtung ε darstellt, und das im unteren Teil die Beziehung zwischen dem Luft-Kraftstoff-Verhältnis und den Abgas-Emissionen CO, NO und CH veranschaulicht. Da das LuftKraftstoff-Verhältnis λ in beiden Teil-Diagrammen auf den horizontalen Achsen angeordnet ist, kann man dessen Wert aus dem oberen Teil direkt in den unteren Teil übertragen, und umgekehrt.

Das super-magere Verbrennungs-Konzept aufgrund der hier angegebenen Konstruktion ist in der rechten Hälfte beider Teil-Diagramme, rechts von der Abmagerungsgrenze 64, angesiedelt.

In diesem Bereich kann die konventionelle Einpunkt-Funkenzündung nicht mehr vorteilhaft angewendet werden, weil in dem sehr mageren Luft-Kraftstoff-Gemisch die Abbrandfront vorzeitig verlöscht, viel unverbrannte Kohlenwasserstoffe als Restgase übrig bleiben, und die CH-Emissionen erhöhen. Eine Verbesserung durch Verbrennung der ganzen Zylinderladung kann nur durch eine Vielfachzündung erreicht werden, die in vielen Punkten das Gemisch gleichzeitig anzündet. Dafür wären z. B. zehn oder noch mehr Zündkerzen dienlich, die aber im Zylinderkopf nicht unterzubringen sind, und deren Stromversorgung sehr teuer und schwierig sein würde.

Um die gleiche Wirkung mit bedeutend einfacheren Mitteln zu erzielen, wird die Lichtstrahl- Zündung vorgeschlagen, die die maschinenbautechnische Grundlage für das super-magere Verbrennungs-Konzept darstellt.

Die Lichtstrahl-Zündung ist von vornherein dafür ausgelegt, viele Zündpunkte zu erzeugen, die in der Brennkammer auch noch räumlich verteilt sind. Vergleichbar dazu, ist z. B. eine räumliche Verteilung der Zündpunkte bei Zündkerzen nicht möglich.

Insbesondere eine Lichtstrahl-Zündung mit einem Strahlen-Fächer ist geeignet, die in der Brennkammer durch eine mittlere Turbulenz in räumliche Schwirr-Bewegungen versetzten Klein-und Kleinst-Kraftstofftröpfchen nacheinander in den zündenden Lichtstrahlen zu treffen und deren Einzelabbrand oder Abbrand mit mehreren kleinen Abbrandfronten zu bewirken. Dabei ist von Bedeutung, daß die zur Erzielung der Zündung in den Lichtstrahlen erforderliche Temperatur-Erhöhung nicht groß ist, da die Zündtemperatur des Luft-Kraftstoff-Gemisches bei erhöhter Verdichtung schon bei ca. 250° C liegt, und dem auch noch die Temperatur-Erhöhung infolge der Verdichtung entgegenkommt. Durch die räumliche Vielpunkt-Zündung bei einer mittleren Turbulenz in der Brennkammer können unverbrannte Kohlenwasserstoffe als Restgase im wesentlichen nicht übrig bleiben, so daß, wie bei 74 und 73 angedeutet, die CH-Emission dieses Bereiches 66 wirksam gesenkt werden können.

Auf dieser Grundlage ist in beiden Teil-Diagrammen ein Konstruktionspunkt 68 für eine lichtstrahlgezündete Brennkraftmaschine eingetragen, mit z. B. Luft-Kraftstoff-Verhältnis X von - 1,9 ; einer Verdichtung ₈ von - 13 und einer CH-Emission von - 1,5 g/KWh. Dabei wird angenommen, daß auch noch höhere Abmagerungen und Verdichtungen realisierbar sind, wie bei 75 eingetragen.

Außerdem bietet die Lichtstrahl-Zündung noch folgende betriebstechnische Möglichkeiten :
a) der Abgas-Katalysator ist überflüssig und kann weggelassen werden, wobei die super-magere Verbrennung für geringe schädliche Abgas-Emissionen sorgt, die noch günstiger ausfallen dürfen als bei Verwendung eines Katalysators. Dadurch wird die Brennkraftmaschine billiger in der Herstellung und in der Wartung ;
b) das Kraftfahrzeug kann (vorübergehend) auch mit verbleiten Kraftstoffen betrieben werden, ohne einen Schaden zu erleiden ;
c) der Kraftstoff-Verbrauch sinkt weiter ab, weil das Luft-Kraftstoff-Gemisch noch einmal abgemagert wird ;
d) die klopfende Verbrennung wird gänzlich wegfallen, weil durch die gleichzeitige räumliche Vielpunkt-Zündung bei mittlerer Turbulenz keine Gemisch-Restbereiche übrig bleiben, die durch die Zündungs-Druckerhöhung in der Brennkammer von selbst zünden ;
e) der Oktan-Zahl-Bedarf der Brennkraftmaschine wird gesenkt (ersichtlich im oberen Teil-Diagramm der Figur 10), wodurch man im Kraftstoff kein Bleietraäthyl und vielleicht auch kaum andere Klopfbremsen benötigt :
f) die leichtstrahlgezündete Brennkraftmaschine kann bei z. B. Einspritzung des Kraftstoffes auch mit Dieselöl oder mit Kerosin betrieben werden.

Wie bereits angemerkt, können dem Treibstoff Farbstoffe beigemengt werden, welche die Strahlungsabsorption erhöhen und dadurch die Zündbereitschaft verbessern und welche sich bei Verbrennung aufhellen, um für den zündenden Lichtstrahl den Weg zu weiteren, noch unverbrannten Gemischbereichen freizugeben. Als solche Farbstoffe kommen beispielsweise Cryptocyamin-Methanollösungen in Verbindungen mit Rubinlasern als Strahlungsquelle oder Phtalocyanin-Nitrobenzenlösungen in Verbindung mit Nd-Gaslasern oder Sprengstoffe, wie Pikrinsäure für Laser im gelben Spektrumsbereich oder für Breitbandlaser in Frage. Außerdem kann, wie bereits gesagt, eine Verbesserung der Zündvorgänge durch Pulsieren der Laserstrahlen im Frequenzbereich von 500 Hz bis 1 MHz erreicht werden.

## Patentansprüche

1. Brennkraftmaschine, welcher ein zündbares Brennstoffgemisch während einer Verdichtungsphase mittels eines Hubkolbens (14) oder eines Kreiskolbens (15) in einem Brennkammerraum verdichtet wird, mit in diesem Brennkammerraum einmündenden Lichtleitern (31, 32), über welche von einer Lichtquellenanordnung (5, 6) ausgehende, hochenergetische Strahlung in Form mehrerer Strahlen (30) insbesondere Laserstrahlen, in die Brennkammer einführbar ist, dadurch gekennzeichnet, daß mindestens zum Zündzeitpunkt in der Brennkammer ein von einer Vielzahl der Strahlen (30) in Gestalt eines Strah lenfächers durchsetzter, schichtförmiger Raum erzeugbar ist, der von den Brennkammerwänden und der diesen gegenüberliegenden Kolbenstirnfläche kleinräumig umschlossen wird, und daß die Anordnung so getroffen ist, daß zum Zündzeitpunkt mindestens in einem wesentlichen Querschnittsbereich des schichtförmigen Raumes elementare Zündvorgänge solchermaßen auslösbar sind, daß die von benachbarten elementaren Zündvorgängen ausgehenden Flammenfronten sich vor einer wesentlichen Verlagerung der Kolbenstirnfläche im Expansionstakt treffen.

2. Brennkraftmaschine nach Anspruch 1, gekennzeichnet durch eine Verdichtung von über 1 :10, insbesondere über 1 :13.

3. Brennkraftmaschine nach Anspruch 1 oder 2, dadurch gekennzeichnet, daß in den Brennkammerraum ein mageres Luft-Kraftstoff-Gemisch von A - 1,7 bis über 2,0 einführbar ist.

4. Brennkraftmaschine nach einem der Ansprüche 1 bis 3, gekennzeichnet durch Mittel zur Farbstoffbeimengung zum Treibstoff, insbesondere zur Beimengung von Cryptodyanin-Methanol-Lösurigen oder phtalocyanin-Nitrobenzenlösungen oder von flüssigen Brennstoffen, beispielsweise von Pikrinsäure.

5. Brennkraftmaschine nach einem der Ansprüche 1 bis 4, dadurch gekennzeichnet, daß dem Kraftstoff stärker lichtabsorbierende Stoffe beimischbar sind, die durch die Verbrennung aufgehellt werden.

6. Brennkraftmaschine nach einem der Ansprüche 1 bis 5, dadurch gekennzeichnet, daß die Lichtleiter in einem Lichtleitergehäuse untergebracht sind, welches die Gestalt eines Ringes (2) hat, der kleine Gesamthöhe besitzt und dessen Innendurchmesser dem Zylinderdurchmesser der Hubkolben-Brennkraftmaschine entspricht, wobei der Ring zwischen dem Motorblock (12) und dem Zylinderkopf (17) unter Zwischenlage von Zylinderkopfdichtungen (23) angeordnet ist, wobei die Lichtleiter von einer an der Peripherie des Ringes gelegenen Strahl-Eintrittsfläche (39) in einer Radial-Mittelebene zur Strahl-Austrittsfläche (37) an der inneren Bohrungswand des Ringes (2) verlaufen.

7. Brennkraftmaschine nach Anspruch 6, dadurch gekennzeichnet, daß der das Lichtleitergehäuse bildende Ring (2) aus zwei gleichen Hälften (35) zusammengesetzt ist und in die aneinanderliegenden Flächen der Hälften Halbrillen zur Aufnahme der Lichtleiter eingearbeitet sind, wobei die beiden Hälften insbesondere aus technischer Keramik oder aus Invar-Stahl gefertigt und zusammengeklebt und mit Silberlot zusammengelötet sind.

8. Brennkraftmaschine nach einem der Ansprüche 1 bis 5, dadurch gekennzeichnet, daß die Lichtleiter in einem Lichtleitergehäuse untergebracht sind, das die Gestalt eines als Einsatz (1) eingefügten rotationssymmetrischen Körpers mit einer Strahl-Eintrittsfläche (38) hat, an die ein zylindrisches Zapfenteil und ein sich kegelig verjüngender. eine kegelige Dichtfläche darbietender Abschnitt mit einer Strahl-Austrittsfläche (36) angrenzen, wobei die Lichtleiter innerhalb des Einsatzes von der Strahl-Eintrittsfläche zur Strahl- Austrittsfläche (36) verlaufen, von der die Strahlen als Fächer divergierender Zündstrahlen ausgehen.

9. Brennkraftmaschine nach Anspruch 8, dadurch gekennzeichnet, daß der Einsatz (1) aus zwei Hälften zusammengesetzt ist, wobei in die an die Trennfläche zwischen den Hälften angrenzende eine Oberfläche einer Hälfte des Einsatzes Rillen zur Aufnahme von Lichtleitern zur Erzeugung eines Halbfächers und in die an die Trennfläche angrenzende Oberfläche der anderen Hälfte des Einsatzes Rillen zur Aufnahme von Lichtleitern zur Erzeugung eines zweiten Halbfächers eingearbeitet sind und wobei die beiden Einsatzhälften (33) aus technischer Keramik oder aus Invar-Stahl gefertigt sind, zusammengeklebt sind oder mit Silberlot zusammengelötet sind.

10. Brennkraftmaschine nach Anspruch 8 oder 9, dadurch gekennzeichnet, daß zur Abdichtung und angemessenen Kühlung des Einsatzes (1) kegelförmige Ringdichtungen (22), insbesondere aus Kupfer, dienen, die an der sich kegelig verjüngenden Dichtfläche des Einsatzes (1) anliegen und daß der Einsatz mittels eines Halteflansches (20) befestigt ist, der mittels dreier Halteschrauben und drei am Umfang verteilten Stützbeinen an die Brennkraftmaschine angeschlossen ist und der insbesondere bei langen Lichtleiter-Einsätzen auch noch einen Zentriervorsatz (47) erhält, der in eine entsprechende Ausdrehung am Gehäuse der Brennkraftmaschine mit engem Schiebesitz hineinpaßt, wobei durch die mittlere Öffnung des Halteflansches der zylindrische Zapfen des Lichtleiter-Einsatzes hindurchgeht, und der Halteflansch eine Druck-Haltekraft auf die plane Ringfläche des Lichtleiter-Einsatzes mittels eines Druck-Ausgleichsringes (46) ausübt, und der Halteflansch ausserdem einen äußeren Zentrierbund (24) für das Gehäuse (25) des strahlenerzeugenden Gerätes hat.

11. Brennkraftmaschine nach Anspruch 10, dadurch gekenzeichnet, daß das Gehäuse (25) für das strahlenerzeugende Gerät eine Zentrierkappe (29) aufweist, die auf den Zentrierbund (24) mit engem Schiebesitz paßt, und das Gehäuse außerdem drei Kühleinrichtungen hat :
1. äußere Luft-Kühlrippen ;
2. einen Kühlluft-Strom durch das Gehäuse, mit Kühllufteintritt (26) am äußeren Gehäuse-Ende und Kühlluftaustritt (28) nahe an der Brennkraftmaschine ; und
3. einen Strahlungswärme-Schutzring und Kühlluft-Leitring (27) rings um das brennkraftmaschinenseitige Ende des strahlenerzeugenden Gerätes (5 ; 60).

12. Brennkraftmaschine mit Hubkolben nach einer der Ansprüche 1 bis 11, dadurch gekennzeichnet, daß bei im Winkel zur Zylinderachse orientiertem Zylinderkopf die Kolbenstirnfläche mit einem Höcker (i8) versehen ist, der bevorzugt rotationssymmetrisch ist und eine sphärische Kuppe sowie ausgerundete Übergänge zu den übrigen Teilen der Kolbenstirnfläche aufweist und der exzentrisch zur Kolbenachse und nahe der Eintrittsstelle des Strahlenfächers gelegen ist.

13. Brennkraftmaschine nach einem der Ansprüche 1 bis 11, mit Kreiskolben, dadurch ge- kennzeich.net, daß der Kreiskolben mit einer flachen Längsrille (40) ausgestattet ist, die auf jeder Seite des dreieckigen Kreiskolbens von annähernd einer Umfangsdichtleiste bis zur annähernd anderen Umfangsdichtleiste reicht, wobei die Längsrille auf ihrer ganzen Breite gleich tief ist.

## Claims

1. Internal combustion engine, in which an ignitable fuel mixture is compressed during a compression phase in a combustion chamber space by means of a reciprocating piston (14) or a rotary piston (15), with optical fibres (31, 32) which lead into this combustion chamber space and through which high-energy radiation, in particular laser radiation, emanating from a light source arrangement (5, 6) can be introduced in the form of a plurality of beams (30) into the combustion chamber, characterized in that, at least at the ignition time, a layershaped space can be generated in the combustion chamber, which space is penetrated by a multiplicity of the beams (30) in the form of a fan of beams and which is surrounded as a small space by the combustion chamber walls and the piston endface opposite the latter, and that the arrangement is made such that, at least in a substantial cross-sectional region of the layer-shaped space, elementary ignition processes can be triggered at the ignition time in such a way that the flame fronts emanating from adjacent elementary ignition processes meet before the piston endface is significantly displaced during the expansion stroke.

2. Internal combustion engine according to Claim 1, characterized by a compression of more than 1 :10, especially more than 1 :13.

3. Internal combustion engine according to Claim 1 or 2, characterized in that a lean air/fuel mixture of 1.7to more than 2.0 can be introduced into the combustion chamber space.

4. Internal combustion engine according to one of Claims 1 to 3, characterized by means for the admixture of dyestuffs to the fuel, especially for the admixture of cryptodyanine/methanol solutions or phthalocyanine/nitrobenzene solutions or of liquid fuels, for example of picric acid.

5. Internal combustion engine according to one of Claims 1 to 4, characterized in that substances of higher light absorption, which are bleached by the combustion, can be admixed to the fuel.

6. Internal combustion engine according to one of Claims 1 to 5, characterized in that the optical fibres are accommodated in an optical fibre housing which has the shape of a ring (2) of small overall height and of an internal diameter corresponding to the cylinder diameter of the reciprocating-piston internal combustion engine, the ring being arranged between the engine block (12) and the cylinder head (17) with interposed cylinder head gaskets (23), the optical fibres running from a beam inlet surface (39) located on the periphery of the ring in a radial central plane to the beam outlet surface (37) on the inner wall of the bore of the ring (2).

7. Internal combustion engine according to Claim 6, characterized in that the ring (2) forming the optical fibre housing is composed of two identical halves (35) and half-grooves for receiving the optical fibres are cut into the mutually adjoining surfaces of the halves, the two halves being made, in particular, of technical ceramics or of invar steel and being glued together and soldered together with silver solder.

8. Internal combustion engine according to one of Claims 1 to 5, characterized in that the optical fibres are accommodated in an optical fibre housing which has the shape of a rotationally symmetrical body fitted in as an insert (1) and having a beam inlet surface (38) which is adjoined by a cylindrical peg part and a conically tapering section providing a conical sealing surface with a beam outlet surface (36), the optical fibres running within the insert from the beam inlet surface to the beam outlet surface (36) from which the beams emanate as a fan of diverging ignition beams.

9. Internal combustion engine according to Claim 8, characterized in that the insert (1) is composed of two halves, grooves being cut into one surface, adjoining the parting surface between the halves, of one half of the insert for receiving optical fibres for generating one half-fan, and grooves being cut into the surface, adjoining the parting surface, of the other half of the insert for receiving optical fibres for generating a second half-fan, and the two halves (33) of the insert being made of technical ceramics or of invar steel and being glued together or soldered together with silver solder.

10. Internal combustion engine according to Claim 8 or 9, characterized in that, for sealing and appropriate cooling of the insert (1), conical ring gaskets (22), especially of copper, are used, which bear against the conically tapering sealing surface of the insert (1), and that the insert is fixed by means of a holding flange (20) which is joined to the internal combustion engine by means of three holding bolts and three support legs distributed on the periphery and which, especially in the case of long optical fibre inserts, is also provided with a centering adaptor (47) which fits with narrow sliding seating into a corresponding recess in the housing of the internal combustion engine, the cylindrical peg of the optical fibre insert passing through the central orifice of the holding flange, and the holding flange exerting a holding thrust force on the plane ring surface of the optical fibre insert by means of a thrust- compensating ring (46), and the holding flange additionally having an outer centering collar (24) for the housing (25) of the radiation-generating apparatus.

11. Internal combustion engine according to Claim 10, characterized in that the housing (25) for the radiationgenerating apparatus has a centering cap (29) which fits with narrow sliding seating onto the centering collar (24), and the housing additionally has three cooling devices :
1. external air cooling fins,
2. a cooling-air stream through the housing, with the cooling-air inlet (26) at the outer housing end and the cooling-air outlet (28) near to the internal combustion engine, and
3. a radiant-heat protection ring and cooling-air guide ring (27) around the end of the radiation generating apparatus (5 ; 60) on the side of the internal combustion engine.

12. Internal combustion engine with reciprocating pistons according to one of Claims 1 to 11, characterized in that, in the case of a cylinder head oriented at an angle to the cylinder axis, the piston endface is provided with a protrusion (18) which preferably is rotationally symmetrical and has a spherical cap and rounded transitions to the remaining parts of the piston endface and is located eccentrically to the piston axis and close to the inlet point of the beam fan.

13. Internal combustion engine according to one of Claims 1 to 11, with rotary pistons, characterized in that the rotary piston is provided with a shallow longitudinal groove (40) which extends on each side of the triangular rotary piston from approximately one peripheral sealing strip to approximately another peripheral sealing strip, the longitudinal groove having the same depth across its entire width.

## Revendications

1. Moteur à combustion interne dans lequel un mélange combustible inflammable est comprimé pendant une phase de compression au moyen d'un piston à mouvement alternatif (14) ou d'un piston rotatif (15) dans l'enceinte d'une chambre à combustion, des guides optiques (31, 32) débouchant dans l'enceinte de cette chambre à combustion et permettant d'amener dans la chambre de combustion un rayonnement à énergie élevée sous forme de plusieurs rayons (30) et, en particulier, de rayons laser provenant d'un dispositif à source de lumière (5, 6), caractérisé en ce que, au moins au moment de l'allumage dans la chambre de combustion, on peut réaliser un espace en forme de couche, parcouru par un grand nombre de rayons (30) sous forme d'un faisceau de rayons, cet espace étant délimité par les parois de la chambre de combustion et par la surface frontale opposée du piston, et en ce que la disposition est conçue de manière à ce que, au moment de l'allumage, des processus d'allumage élémentaires puissent être déclenchés au moins dans une zone importante de la section de l'espace en forme de couche et que les fronts de flamme partant des processus d'allumage élémentaires voisins se rencontrent avant tout déplacement notable de la surface frontale du piston au cours de la phase d'expansion.

2. Moteur à combustion interne selon la revendication 1, caractérisé par un taux de compression supérieur à 1 :10 et, en particulier, supérieur à 1 :13.

3. Moteur à combustion interne selon la revendication 1 ou 2, caractérisé en ce que l'on peut introduire dans l'enceinte de la chambre à combustion un mélange air-combustible pauvre ayant un x = 1,7, jusqu'à plus de 2,0.

4. Moteur à combustion interne selon l'une des revendications 1 à 3, caractérisé par un dispositif pour l'addition de colorants au carburant et, en particulier, pour l'addition de solutions de crypto- cyanine-méthanol ou de solutions de phtalocyani- ne-nitrobenzène, ou encore de combustibles liquides comme, par exemple, l'acide picrique.

5. Moteur à combustion interne selon l'une des revendications 1 à 4, caractérisé en ce que les substances absorbant davantage de la lumière peuvent être ajoutées au carburant, celles-ci devenant transparentes par suite de la combustion.

6. Moteur à combustion interne selon l'une des revendications 1 à 5, caractérisé en ce que les guides d'ondes sont disposés dans un logement de guides d'ondes qui a la forme d'un anneau (2), qui a une faible hauteur totale et dont le diamètre intérieur correspond au diamètre du cylindre du moteur à combustion interne avec piston à mouvement alternatif, tandis que la bague entre le bloc moteur (12) et la culasse (17) est disposée avec interposition de joints de culasse (23), que les guides d'ondes partent d'une surface d'entrée des rayons (39) située à la périphérie de l'anneau dans un plan médian radial vers une surface de sortie des rayons (37) dans la paroi de l'alésage intérieur de l'anneau (2).

7. Moteur à combustion interne selon la revendication 6, caractérisé en ce que l'anneau (2) constituant le logement des guides d'ondes est constitué de deux moitiés égales (35) et que les surfaces en contact de ces deux moitiés présentent des demi-rainures usinées et destinées à recevoir les guides d'ondes, tandis que les deux moitiés sont fabriquées notamment en céramique industrielle ou en acier Invar et sont assemblées par collage et par soudure à l'argent.

8. Moteur à combustion interne selon l'une des revendications 1 à 5, caractérisé en ce que les guides d'ondes sont disposés dans un logement de guides d'ondes qui a la forme d'un corps à symétrie de rotation, inséré sous forme de pièce d'insertion (1) avec une surface d'entrée des rayons (38), dont sont voisines une partie en forme de broche cylindrique et une section offrant une surface d'étanchéité conique diminuant en forme de cône, avec une surface de sortie des rayons (36), les guides d'ondes étant disposés à l'intérieur de la pièce d'insertion depuis la surface d'entrée des rayons jusqu'à la surface de sortie des rayons (36) d'où partent les rayons d'allumage divergeant sous forme d'un faisceau.

9. Moteur à combustion interne selon la revendication 8, caractérisé en ce que la pièce d'insertion (1) est constituée de deux moitiés, la surface d'une des moitiés de la pièce d'insertion voisine de la surface de séparation entre les deux moitiés présentant des rainures destinées à recevoir les guides d'ondes, de manière à former un demi faisceau et la surface de l'autre moitié de la pièce d'insertion voisine de la surface de séparation présentant des rainures destinées à recevoir les guides d'ondes pour former un second demi- faisceau, ces rainures étant réalisées par usinage et les deux moitiés de la pièce d'insertion (33) étant fabriquées en céramique industrielle ou en acier Invar puis assemblées par collage ou soudure à l'argent.

10. Moteur à combustion interne selon la revendication 8 ou 9, caractérisé en ce que l'étanchéité et le refroidissement approprié de la pièce d'insertion (1) sont assurés par des joints annulaires coniques (22) réalisés, en particulier, en cuivre, qui prennent appui sur la surface d'étanchéité de la pièce d'insertion (1) se réduisant en forme de cône, et en ce que la pièce d'insertion est fixée au moyen d'une bride de fixation (20) qui est raccordée au moteur à combustion interne au moyen de trois vis de fixation et de trois jambes de support réparties à la périphérie, et qu'il existe également, en particulier dans le cas des pièces d'insertion longues pour guides d'ondes, une embase de centrage (47) qui vient s'adapter à ajustage serré dans une cavité usinée correspondante dans le corps du moteur à combustion interne, tandis que la broche cylindrique de la pièce d'insertion pour guide d'ondes traverse l'orifice central de la bride de fixation et que la bride de fixation exerce une force de maintien sur la surface annulaire plane de la pièce d'insertion pour guide d'ondes au moyen d'une bague d'égalisation de pression (46) et que la bride de maintien possède également un collet de centrage extérieur (24) pour le logement (25) de l'appareil produisant les rayons.

11. Moteur à combustion interne selon la revendication 10, caractérisé en ce que le logement (25) pour l'appareil produisant les rayons présente une coiffe de centrage (29) qui s'adapte, avec ajustage serré, sur le collet de centrage (24) et que le logement présente en outre trois dispositifs de refroidissement, à savoir :
1. des nervures de refroidissement par air extérieur ;
2. un courant d'air de refroidissement à travers le logement, avec une entrée d'air de refroidissement (26) à l'extrémité extérieure du logement et une sortie d'air de refroidissement (28) proche du moteur à combustion interne ; et
3. une bague de protection contre la chaleur rayonnante et une bague conductrice pour l'air de refroidissement (27) autour du côté de l'appareil produisant les rayons (5, 60), du côté du moteur à combustion interne.

12. Moteur à combustion interne avec piston à mouvement alternatif selon l'une des revendications 1 à 11, caractérisé en ce que, lorsque la culasse est orientée angulairement par rapport à l'axe du cylindre, la surface frontale du piston est pourvue d'un bossage (18) qui présente, de préférence, une symétrie de rotation et une coupelle sphérique ainsi qu'un raccord arrondi vers les autres parties de la surface frontale du piston et que ce bossage est disposé excentriquement par rapport à l'axe du piston et à proximité du point d'entrée du faisceau de rayons.

13. Moteur à combustion interne selon l'une des revendications 1 à 11 avec piston rotatif, caractérisé en ce que le piston rotatif est équipé d'une rainure longitudinale plate (40) qui s'étend de part et d'autre du piston rotatif triangulaire depuis à peu près l'une des barrettes d'étanchéité périphériques jusqu'à à peu près l'autre barrette d'étanchéité périphérique, tandis que la rainure longitudinale présente la même profondeur sur toute sa largeur.
